# EUROPÄISCHE PATENTSCHRIFT

(11) **EP 0 602 344 B1**
(45) Veröffentlichungstag und Bekanntmachung des Hinweises auf die Patenterteilung: **17.07.1996**
(21) Anmeldenummer: 93116832.2
(22) Anmeldetag: 19.10.1993
(51) Int. Cl.: B65H 35/10

(54) **Trenneinrichtung zum Abtrennen perforierter Schlauchabschnitte**
Apparatus for separating perforated tubular web sections
Dispositif pour sépares des sections tubulaires perforées

(30) Priorität: 18.12.1992 DE 4243105
(43) Veröffentlichungstag der Anmeldung: 22.06.1994
(73) Patentinhaber: Windmöller & Hölscher, D-49516 Lengerich (DE)
(72) Erfinder: Achelpohl, Fritz, D-49536 Lienen (DE)

(56) Entgegenhaltungen:
- EP-A- 0 096 223
- EP-A- 0 516 991
- DE-A- 4 113 792

## Beschreibung

Die Erfindung betrifft eine Trenneinrichtung zum Abtrennen perforierter Schlauchabschnitte nach dem Oberbegriff des Anspruchs 1.

Eine derartige Trenneinrichtung ist beispielsweise aus der DE 41 13 792 A1 bekannt. Bei diesen gattungsgemäßen Trenneinrichtungen wird durch das Vorzugswerk eine Schlauchbahn mit bestimmter Vorschubgeschwindigkeit bewegt. Während des Vorziehens durchläuft die Schlauchbahn das in Förderrichtung nachgeschaltete Abreißwerk, ohne daß die Rollen oder Walzen des Abreißwerkes bzw. die über diese geführten Bänder mit der Schlauchbahn in Eingriff gehen. Soll nun eine Schlauchbahn in Schlauchbahnabschnitte durch Abreißen entlang einer in der Schlauchbahn quer verlaufenden Perforation erfolgen, werden die Rollen oder Walzen des Abreißwerks an die Schlauchbahn angestellt und mit einer höheren Umfangsgeschwindigkeit als die Rollen oder Walzen des Vorzugswerks angetrieben, um den Schlauchabschnitt abzureißen.

Während des Abreißens wird aufgrund dieser Differenzgeschwindigkeit eine Zugkraft auf die gesamte nachfolgende Bahn ausgeübt. So lange die Stege der Perforation noch nicht durchgetrennt sind, setzt sich der Zug in das Vorzugswerk fort. Bei der vorbekannten Trenneinrichtung sind die sich gegenüberliegenden Walzen oder Rollen des vorzugswerkes von Endlosbändern umschlungen. Die Schlauchbahn verläuft demzufolge schlangenlinienförmig zwischen den Walzen und Rollen. Die oberen Walzen des Vorzugswerkes sind um die Achse einer Walze schwenkbar. Durch eine pneumatische Kolbenzylindereinheit werden die oberen Walzen mit konstantem Druck gegen das Band der unteren Walzen gedrückt. Die Kolbenzylindereinheit dient hier lediglich zum Anpressen des Oberbandes gegen das Unterband mit einem vorbestimmten kontanten Druck. Geregelt wird die Kolbenzylindereinheit nicht. Sie dient vielmehr, wie schon erwähnt, dazu, die Rollen bzw. Walzen des Oberbandes mit definiertem Druck an die Rollen bzw. an die Walzen des Unterbandes anzudrücken, um einen gleichmäßigen Vorzug zu gewährleisten. Hierzu steht im Zylinderraum der Kolbenzylindereinheit ein vorbestimmter Luftdruck an. Da aber selbst bei der Verarbeitung sehr unterschiedlicher Materialien die Forderung nach einer einwandfreien Bahnführung durch die Maschine besteht, ergeben sich bei der aus der DE 41 13 792 A1 bekannten Ausführungsform erhebliche Nachteile. Diese bestehen darin, daß die Andruckkraft durch die über die Walzen oder Rollen laufenden Bänder auf die Schlauchbahn nicht ausreicht, diese festzuhalten, wenn das Abreißwerk in Eingriff steht und - wie zuvor beschrieben - die Zugkraft auf die nachfolgende Schlauchbahn ausübt. Hierdurch kommt es zu einem unerwünschten Schlupf, der einerseits den Abreißvorgang ungünstig beeinflußt und andererseits auch zu einer Streifenbildung auf der Schlauchbahn aufgrund des Entlangrutschens an den Bändern führen kann.

Aufgabe der Erfindung ist es daher, eine gattungsgemäße Trennvorrichtung derart weiterzubilden, daß die Schlauchbahn beim Abreißvorgang im Vorzugswerk sicher festgehalten wird.

Erfindungsgemäß wird die Aufgabe ausgehen von einer Trenneinrichtung nach dem Oberbegriff des Anspruchs 1 durch die kennzeichnenden Merkmale des Anspruchs 1 gelöst. Demnach weist auch das Vorzugswerk ein Steuerelement auf, über das die Rollen oder Walzen des Vorzugswerkes zur Erhöhung des auf die Schlauchbahn wirkenden Anpreßdruckes im Moment des Abreißvorgangs in Querrichtung zur Schlauchbahn verstellbar sind und daß das Steuerelement des Vorzugswerkes mit dem Steuerelement des Abreißwerkes synchronisiert ist, wobei die Drehachsen der sich gegenüberliegenden Walzen des Vorzugswerkes bzw. des Abreißwerkes lotrecht übereinanderstehen und wobei zumindest teilweise auf die Rollen oder Walzen des Vorzugswerkes Gummiringe am Umfang aufgezogen sind. Wenn also das Steuerelement des Abreißwerkes die Walzen oder Rollen an die Schlauchbahn anstellt, so daß aufgrund der Differenzgeschwindigkeit ein Zug auf die Schlauchbahn ausgeübt wird, werden gleichzeitig über das Steuerelement des Vorzugswerkes die Rollen oder Walzen stärker gegeneinander gepreßt, so daß die zwischen den Rollen oder Walzen bzw. zwischen den auf diesen laufenden Bändern angeordnete Schlauchbahn im Zeitpunkt des Einleitens der Zugkraft sicher fixiert wird. Dabei ergibt sich die gute Anpreßkraft auch dadurch, daß die Drehachsen der sich gegenüberliegenden Walzen des Vorzugswerkes bzw. des Abreißwerkes in einer senkrecht zur Schlauchbahn stehenden Ebene liegen. Durch die teilweise auf die Rollen oder Walzen des Vorzugswerks am Umfang aufgezogenen Gummiringe ergibt sich der Vorteil, daß aufgrund des Anpreßdrucks der gegenüberliegenden Rollen oder Walzen die Kontaktfläche im Bereich der sich gegenüberliegenden Rollen oder Walzen aufgrund des Eindrückens in die vergleichsweise weiche Gummioberfläche vergrößert wird.

Bevorzugte Ausführungformen der erfindungsgemäßen Trenneinrichtung ergeben sich aus den Unteransprüchen, die sich an den Anspruch 1 anschließen.

Danach könen die Steuerelemente des Vorzugs- und Abreißwerks aus Nockenscheiben bestehen, die miteinander gekoppelt sind.

Nach einem weiteren Merkmal der Erfindung können die über das Steuerelement anstellbaren Rollen oder Walzen des Vorzugswerkes in einem verschieblichen Rahmen gelagert sein, der unter Vorspannung in Richtung auf die Schlauchbahn belastet ist. Diese Vorspannung kann beispielsweise durch eine pneumatische Kolben-Zylinder-Einheit erzeugt werden, die einerseits an dem verschieblichen und andererseits am Maschinengestell angreift.

Besonders vorteilhaft ist es, wenn auch die anstellbaren Rollen oder Walzen des Abreißwerkes über eine einstellbare Federkraft im Rahmen gelagert sind. Dies ist besonders vroteilhaft, wenn Schlauchbahnen mit unterschiedlichen Lagen gefördert werden. Damit wird gewährleistet, daß, falls der Anpreßpunkt für eine doppellagige Schlauchbahn ausreicht, dieser beispielsweise bei einer sechslagigen Schlauchbahn nicht zu hoch ist.

Weitere Einzelheiten und Vorteile der Erfindung werden anhand eines in der Zeichnung dargestellten Ausführungsbeispieles näher erläutert. Die einzige Figur zeigt eine schematische Seitenansicht einer Ausführungsform der erfindungsgemäßen Trenneinrichtung.

Eine Trennvorrichtung 10 zum Abtrennen perforierter Schlauchabschnitte von einer Schlauchbahn 12 besteht aus einem Abreißwerk 14 und einem Vorzugswerk 16. Das Abreißwerk 14 ist in Förderrichtung (Pfeil a) hinter dem Vorzugswerk 16 angeordnet, wie aus der Figur ersichtlich.

Das Vorzugswerk 16 und das Abreißwerk 14 besteht jeweils aus auf beiden Seiten der Schlauchbahn 12 angeordneten Rollen oder Walzen 18, 20 bzw. 22, 24, über die in bekannter Weise angetriebene Bänder 26, 28 bzw. 30, 32 laufen.

Die Drehachsen von sich jeweils gegenüberliegenden Rollen oder Walzen 18 und 20 bzw. 22 und 24 liegen jeweils in einer senkrecht zur Schlauchbahn stehenden Ebene. Das bedeutet, daß die Schlauchbahn 12 entlang einer Berührungslinie zwischen den Rollen oder Walzen gepreßt wird. Der Anpreßdruck wird durch die umlaufenden Bänder 26, 28 bzw. 30, 32 vergleichmäßigt.

Während die Rollen oder Walzen 18 und 20 bzw. die um diese laufenden Bänder 26 und 28 des Vorzugswerks 16 immer mit der Schlauchbahn in Berührung stehen, sind die Rollen oder Walzen 22 und 24 bzw. die über diese laufenden Bänder 30 und 32 des Abreißwerks 14 nur dann mit der Schlauchbahn in Eingriff, wenn ein Schlauchabschnitt abgerissen werden soll. Ansonsten ist zwischen der Umfangsfläche der Rollen bzw. Walzen 22 und 24 bzw. den auf diesen laufenden Bändern 30 und 32 und der Oberfläche der Schlauchbahn 12 ein Luftspalt von ca. 1 mm. Soll nun das Abreißwerk 14 aktiviert werden, werden die unterhalb der Schlauchbahn 12 angeordneten Rollen 24, die in einem Rahmen 34 gelagert sind, derart gegen die Schlauchbahn 12 gedrückt, daß diese zwischen den oberen Walzen 22 und den unteren Walzen 24 bzw. den auf diesen laufenden Bändern 30 und 32 eingeklemmt und mit einer Differenzgeschwindigkeit zur Vorzugsgeschwindigkeit abgezogen wird. Das Anstellen der Rollen bzw. Walzen 24 erfolgt dadurch, daß der Rahmen 34, der in einer Führung 36 verschieblich gelagert ist, über eine Nockenscheibe 38 quer zur Vorzugsrichtung a der Schlauchbahn 12 verschoben wird. Vorteilhaft sind dabei die Rollen 24 mit einstellbarer Federkraft im Rahmen 34 gelagert. Dies ist in der Figur nicht näher dargestellt. Die einstellbare Federkraft kann beispielsweise dadurch erreicht werden, daß ein Träger 40, über den der Rahmen 34 in der Führung 36 gelagert ist, eine in Längsrichtung elastische Buchse mit Hartgummielementen oder dergleichen aufweist.

Die Rollen oder Walzen 20 des Vorzugswerks sind in einem Rahmen 42 gelagert. Der Rahmen 42 ist in Führungen 44 in Richtung zur Schlauchbahn 12 querverschieblich gelagert. An einem Punkt des Rahmens greift eine pneumatische Kolben-Zylinder-Einheit 46 an, die an ihrem anderen freien Ende im Maschinengestell gelagert ist. Über die pneumatische Kolben-Zylinder-Einheit werden die Rollen bzw. Walzen 20 mit definiertem Druck an die Rollen bzw. Walzen 18 angedrückt.

Die gegenüber den Rollen oder Walzen 20 angeordneten Rollen oder Walzen 18 des Vorzugswerks weisen auf Umfang Gummiringe 48 auf.

Aufgrund der Andruckkraft werden die Rollen bzw. Walzen 20 und das umlaufende Band 28 sowie die Schlauchbahn 12 und das umlaufende Band 26 in die umlaufenden Gummiringe 48 der Rollen 18 eingedrückt. Hierdurch wird ein guter Kontakt gewährleistet.

Zu dem Zeitpunkt, in dem die Rollen oder Walzen 24 über die Nockenscheibe 38 an die Schlauchbahn 12 angestellt werden, wird der Rahmen 42 über eine Nockenscheibe 50 ebenfalls in Querrichtung auf die Schlauchbahn 12 verschoben, so daß die Rollen bzw. Walzen 20 mit einer erhöhten Druckkraft gegen die Bahn 12 gedrückt werden. Hierdurch wird während des Einleitens der Zugkraft auf die Bahn 12 durch das Abreißwerk 14 ein gutes Festhalten der Schlauchbahn 12 gewährleistet. Nach Abreißen des Schlauchabschnitts ist dann aufgrund der Steuerung durch die Nockenscheibe 50 die Anpreßkraft der Rollen bzw. Walzen 20 wieder erniedrigt. Dies ist wichtig, da sonst beispielsweise Querleimstreifen aufgrund eines zu hohen Anpreßdruckes im Vorzugswerk beschädigt würden. Um ein entsprechendes zu starkes Pressen von Querleimstreifen im Vorzugswerk zu verhindern, kann es auch vorgesehen sein, daß die pneumatische Kolben-Zylinder-Einheit 46 derart gesteuert ist, daß beim Durchlaufen einer Querleimnaht der Anpreßdruck der Rollen bzw. Walzen erniedrigt wird.

## Patentansprüche

1. Trennvorrichtung zum Abtrennen perforierter Schlauchabschnitte mit einem Vorzugswerk (16) und einem Abreißwerk (14), die jeweils auf beiden Seiten der zu trennenden Schlauchbahn sich gegenüberliegende Rollen oder Walzen (18 und 20 bzw. 22 und 24) aufweisen, über die endlose Förderbänder (26, 28 bzw. 30, 32) laufen, wobei die Rollen (22 und 24) des Abreißwerkes (10) über ein Steuerelement (34, 38 und 40) in Richtung auf die Schlauchbahn bewegbar sind,
**dadurch gekennzeichnet,**
daß auch das Vorzugswerk (16) ein Steuerelement (42 und 50) aufweist, über das die Rollen oder Walzen (20) des Vorzugswerkes (16) zur Erhöhung des auf die Schlauchbahn wirkenden Anpreßdruckes im Moment des Abreißvorgangs in Querrichtung zur Schlauchbahn verstellbar sind und daß das Steuerelement (42, 50) des Vorzugswerkes (16) mit dem Steuerelement (34, 38 und 40) des Abreißwerkes (10) synchronisiert ist, wobei die Drehachsen der sich gegenüberliegenden Walzen (18, 20 bzw, 22, 24) des Vorzugswerkes (16) bzw. des Abreißwerkes (10) lotrecht übereinanderstehen und wobei zumindest teilweise auf die Rollen oder Walzen (18) des Vorzugswerkes (16) Gummiringe am Umfang aufgezogen sind.

2. Trenneinrichtungen nach Anspruch 1,
**dadurch gekennzeichnet,**
daß die Steuerelemente des Vorzugs- und Abreißwerks (14,16) aus Nockenscheiben (38,50) bestehen, die miteinander gekoppelt sind.

3. Trenneinrichtung nach einem der Ansprüche 1 und 2,
**dadurch gekennzeichnet,**
daß die über das Steuerelement (42 und 50) anstellbaren Walzen (20) des Vorzugswerks (16) in einem verschieblichen Rahmen (42) gelagert sind, der unter Vorspannung in Richtung auf die Schlauchbahn (12) belastet ist.

4. Trenneinrichtung nach einem der Ansprüche 1-3,
**dadurch gekennzeichnet,**
daß zumindest teilweise auf die Rollen oder Walzen (18), insbesondere des Vorzugswerkes (16), Gummiringe (48) auf den Umfang aufgezogen sind.

5. Trenneinrichtung nach einem der Ansprüche 1-4,
**dadurch gekennzeichnet,**
daß die anstellbaren Rollen oder Walzen des Abreißwerkes (14) über einstellbare Federkraft im Rahmen (34) gelagert sind.

## Claims

1. Separating device for severing perforated tube sections, having an advancement mechanism (16) and a tearing-off mechanism (14) which each exhibit mutually opposite rollers (18 and 20 and 22 and 24, respectively) on either side of the tube web which is to be separated, endless conveying belts (26, 28 and 30, 32, respectively) running over said rollers, and it being possible for the rollers (22 and 24) of the tearing-off mechanism (10) to be moved in the direction of the tube web via a control element (34, 38 and 40); characterized in that the advancement mechanism (16) also exhibits a control element (42 and 50) via which the rollers (20) of the advancement mechanism (16) can be adjusted transversely with respect to the tube web in order to increase the contact pressure acting on the tube web at the time of the tearing-off operation; and in that the control element (42, 50) of the advancement mechanism (16) is synchronized with the control element (34, 38 and 40) of the tearing-off mechanism (10), the axes of rotation of the mutually opposite rollers (18, 20 and 22, 24) of the advancement mechanism (16) and of the tearing-off mechanism (10), respectively, being located vertically one on top of the other, and rubber rings being drawn, at least partially, on to the circumference of the rollers (18) of the advancement mechanism (16).

2. Separating device according to Claim 1, characterized in that the control elements of the advancement and tearing-off mechanism (14, 16) comprise cam plates (38, 50) which are coupled to one another.

3. Separating device according to one of Claims 1 and 2, characterized in that the rollers (20) of the advancement mechanism (16) which can be advanced via the control element (42 and 50) are mounted in a displaceable frame (42) which is loaded, under prestressing, in the direction of the tube web (12).

4. Separating device according to one of Claims 1-3, characterized in that rubber rings (48) are drawn, at least partially, on to the circumference of the rollers (18), in particular of the advancement mechanism (16).

5. Separating device according to one of Claims 1-4, characterized in that the advanceable rollers of the tearing-off mechanism (14) are mounted in the frame (34) via an adjustable spring force.

## Revendications

1. Dispositif de séparation pour séparer des tronçons tubulaires perforés avec un appareil de traction (16) et un appareil d'arrachage (14), qui présente respectivement aux deux côtés de la gaine tubulaire à séparer des rouleaux ou cylindres qui se font face (18 et 20 et, respectivement 22 et 24) sur lesquels passent les bandes de transport sans fin (26, 28 et, respectivement 30, 32), les rouleaux (22 et 24) de l'appareil d'arrachage (10) pouvant être déplacés par l'intermédiaire d'un élément de commande (34, 38 et 40) en direction de la gaine tubulaire, caractérisé en ce que l'appareil de traction (16) présente également un élément de commande (42 et 50) par lequel les rouleaux ou cylindres (20) du dispositif de traction (16), pour augmenter la pression d'application agissant sur la gaine tubulaire, sont ajustables au moment de l'opération d'arrachage dans la direction transversale à la gaine tubulaire, et en ce que l'élément de commande (42, 50) de l'appareil de traction (16) est synchronisé avec l'élément de commande (34, 38 et 40) de l'appareil d'arrachage (10), les axes de rotation des cylindres qui se font face (18, 20 et, respectivement 22, 24) de l'appareil de traction (16) et, respectivement de l'appareil d'arrachage (10) se trouvent verticalement l'un au-dessus de l'autre et où on a monté au moins partiellement sur les rouleaux ou cylindres (18) du dispositif de traction (16) des anneaux en caoutchouc au pourtour.

2. Dispositif de séparation selon la revendication 1, caractérisé en ce que les éléments de commande du dispositif de traction et d'arrachage (14, 16) sont constitués de disques à cames (38, 50) qui sont accouplés les uns aux autres.

3. Dispositif de séparation selon l'une des revendications 1 et 2, caractérisé en ce que les cylindres (20) de l'appareil de traction (16) applicables par l'élément de commande (42 et 50) sont logés dans un châssis déplaçable (42) qui est sollicité sous précontrainte en direction de la gaine tubulaire (12).

4. Dispositif de séparation selon l'une des revendications 1 à 3, caractérisé en ce que sont montés au moins partiellement sur les rouleaux ou cylindres (18), notamment de l'appareil de traction (16), des anneaux en caoutchouc (48) sur le pourtour.

5. Dispositif de séparation selon l'une des revendications 1 à 4, caractérisé en ce que les rouleaux ou cylindres applicables de l'appareil d'arrachage (14) sont logés par une force de ressort réglable dans le châssis (34).
